# EUROPÄISCHE PATENTSCHRIFT

(11) **EP 1 499 757 B1**
(45) Veröffentlichungstag und Bekanntmachung des Hinweises auf die Patenterteilung: **15.10.2008**
(21) Anmeldenummer: 02787958.4
(22) Anmeldetag: 19.12.2002
(51) Int. Cl.: C25C 3/08, C04B 35/52

(54) **VERFAHREN ZUR HERSTELLUNG VON KATHODENBLÖCKEN**
METHOD FOR THE PRODUCTION OF CATHODE BLOCKS
PROCEDE DE PRODUCTION DE BLOCS CATHODIQUES

(30) Priorität: 28.12.2001 DE 10164009
(43) Veröffentlichungstag der Anmeldung: 26.01.2005
(73) Patentinhaber: SGL Carbon AG, 65203 Wiesbaden (DE)
(72) Erfinder: DAIMER, Johann, 64546 Mörfelden-Walldorf (DE); HILTMANN, Frank, 65830 Kriftel (DE); MITTAG, Jörg, 65187 Wiesbaden (DE); BEGHEIN, Philippe, F-74190 Passy (FR)
(74) Vertreter: Deckers, Hellmuth Alexander
(86) Internationale Anmeldenummer: PCT/EP2002/014547
(87) Internationale Veröffentlichungsnummer: WO 2003/056067

(56) Entgegenhaltungen:
- WO-A-00/46426
- DE-A- 2 061 263
- US-A1- 2002 000 373
- PATENT ABSTRACTS OF JAPAN Bd. 2003, Nr. 01, 14. Januar 2003 (2003-01-14) & JP 2002 266091 A (SEC CORP), 18. September 2002 (2002-09-18)

## Beschreibung

Die Erfindung betrifft ein Verfahren zur Herstellung von Kathodenblöcken insbesondere für die elektrolytische Herstellung von Aluminium.

Bei der elektrolytischen Herstellung von Aluminium nach dem Hall-Héroult-Verfahren werden Elektrolysezellen eingesetzt, die einen aus einer Vielzahl von Blöcken zusammengesetzten Boden umfassen, der als Kathode wirkt. Der Elektrolyt ist eine Schmelze, im wesentlichen eine Lösung von Aluminiumoxid in Kryolith. Die Aibeitsterapetatur liegt beispielsweise bei ca. 1000 °C. Das elektrolytisch abgeschiedene geschmolzene Aluminium sammelt sich auf dem Boden der Zelle unter einer Schicht des Elektrolyten. Um die Zellen ist ein metallisches Gehäuse (bevorzugt Stahl) mit einer Auskleidung aus hochtemperaturbeständigem Material.

Das Material der Kathodenblöcke ist wegen der erforderlichen chemischen und thermischen Beständigkeit bevorzugt Kohlenstoff, der durch thermische Behandlung teilweise oder vollständig graphitiert sein kann. Zur Herstellung solcher Kathodenblöcke werden Mischungen von Pechen, Koksen, Anthrazit und/oder Graphit in ausgewählten Teilchengrößen bzw. Teilchengrößenverteilungen für die Feststoffe gemischt, geformt und gebrannt und gegebenenfalls (teilweise) graphitiert. Das Brennen (Carbonisierung) erfolgt üblicherweise bei Temperaturen von ca. 1200 °C, die Graphitierung üblicherweise bei Temperaturen von über ca. 2400 °C.

Während graphitierte Kathoden wegen ihrer höheren elektrischen Leitfähigkeit bevorzugt werden, zeigen sie eine stärkere Abnutzung während des Betriebs, entsprechend einer mittleren jährlichen Abnahme ihrer Dicke von bis zu 80 mm. Diese Abnutzung ist nicht gleichmäßig über die Länge der Kathodenblöcke (entsprechend der Breite der Zelle) verteilt, sondern verändert die Oberfläche der Kathodenblöcke zu einem W-förmigen Profil. Durch den ungleichmäßigen Abtrag wird die Nutzungsdauer der Kathodenblöcke begrenzt durch die Stellen mit dem größten Abtrag.

Eine Möglichkeit, den Abtrag über die Länge des Kathodenblocks zu vergleichmäßigen und damit die Nutzungsdauer zu verlängern, besteht darin, die Kathodenblöcke so auszuführen, daß ihr elektrischer Widerstand. über die Länge variiert, derart daß die Stromdichte (und damit die Abnutzung) über ihre Länge gleichmäßig ist oder zumindest eine möglichst geringe Abweichung über die Länge von ihrem Mittelwert aufweist.

Eine Lösung ist in DE 20 61 263 beschrieben, wobei zusammengesetzte Kathoden gebildet werden entweder aus mehreren Kohlenstoffblöcken mit unterschiedlicher elektrischer Leitfähigkeit, die so angeordnet werden, daß sich eine gleichmäßige oder annähernd gleichmäßige Stromverteilung ergibt, oder aus Kohlenstoffblöcken, deren elektrische Widerstände in Richtung der kathodischen Ableitungen kontinuierlich zunehmen. Die Anzahl der Kohlenstoffblöcke und deren elektrischer Widerstand richten sich jeweils nach Zellengröße und Zellentyp, sie müssen für jeden Fall neu errechnet werden. Kathodenblöcke aus einer Vielzahl von einzelnen Kohlenstoff Blöcken erfordern einen hohen Aufwand bei der Konstruktion; auch müssen die Stoßstellen jeweils gut abgedichtet werden, um ein Ausfließen des flüssigen Aluminiums an den Stoßstellen zu vermeiden.

In der WO 00/46426 ist eine Graphitkathode beschrieben worden, die aus einem einzelnen Block besteht, der eine über seine Länge veränderliche elektrische Leitfähigkeit aufweist, wobei die Leitfähigkeit an den Enden des Blocks niedriger ist als in der Mitte. Diese ungleichmäßige Verteilung der elektrischen Leitfähigkeit wird erreicht, indem während der Graphitierung die Endzonen auf eine Temperatur von 2200 bis 2500 °C gebracht werden, während die mittlere Zone einer Temperatur von 2700 bis 3000 °C ausgesetzt wird. Diese unterschiedliche Wärmebehandlung kann gemäß dieser Lehre durch zwei Weisen erreicht werden: einmal kann die Wärmeableitung im Graphitierungsofen unterschiedlich begrenzt werden, oder es können Wärmesenken in der Nachbarschaft der Endzonen eingebracht werden, die den Wärmeverlust erhöhen. Bei einer Quergraphitierung wird dabei die Dichte der wärmeisolierenden Schüttung so verändert, daß der Wärmeverlust über die Länge der Kathoden ungleichmäßig wird und damit die gewünschten Temperaturen eingestellt werden. Auch bei der Längsgraphitierung kann durch unterschiedliche Ausführung der wärmeisolierenden Schüttung der Wärmeverlust in der Nähe der Enden vergrößert werden, oder es werden zu diesem Zweck wärmeableitende Körper bevorzugt aus Graphit in deren Nähe eingebracht, die einen stärkeren Wärmeabfluß nach außen zur Ofenwand hin bewirken.

Gemäß einer anderen Methode kann der Unterschied der Wärmebehandlung durch lokale Veränderung der Stromdichte erfolgen, mit der Folge unterschiedlicher Wärmeentwicklung.

Diese Veränderung der Stromdichte kann gemäß der Lehre durch unterschiedliche Widerstände der leitenden Schüttung zwischen zwei Kathoden in einem Acheson-Ofen (Quergraphitierung) erfolgen, für ein Längsgraphitierungsverfahren ist kein derartige Lösung angegeben.

Diese bekannten Methoden weisen für die Praxis erhebliche Nachteile auf. Ein Unterschied von 500 °C für die gewünschten Graphitierungstemperaturen in der Mitte und an den Enden der Kathoden ist durch Wärmesenken allein nicht erreichbar. Unterschiedliche Wärmeableitung nach außen in dem erforderlichen Maße bringt einen erheblichen Energieverlust, der die Fertigung wesentlich verteuert. Der höhere Wärmeverlust nach der Seite des Ofens bedeutet auch eine höhere thermische Beanspruchung, die die Konstruktion des Ofens verteuert oder seine Lebensdauer vermindert. Schließlich ist eine Inhomogenität der wärmeisolierenden bzw. der leitenden Schüttung wenig praktikabel, da das Schüttungsmaterial zur Befüllung in mehreren Schritten eingebracht werden müßte und nach dem Abschluß des Ofenzyklus und dem Entfernen der Kathoden wieder entsprechend seiner Wärmeleitung bzw. elektrischen Leitfähigkeit klassiert werden müßte.

Es ist daher die Aufgabe der vorliegenden Erfindung, ein praktikables Verfahren zur Verfügung zu stellen, um Kathoden herzustellen, die über ihre Länge eine unterschiedliche elektrische Leitfähigkeit aufweisen.

Erfindungsgemäß wurde diese Aufgabe gelöst, indem die Temperatur bei der Graphitierung in der mittleren Zone gegenüber der Temperatur in den Endzonen dadurch erhöht wurde, daß in der mittleren Zone eine größere Joule'sche Wärme erzeugt wurde.

Bei den Arbeiten, die zu der vorliegenden Erfindung geführt haben, wurde nämlich gefunden, daß durch die Einführung einer Wärmesenke der spezifische Energieverbrauch erhöht, also schlechter wird. Es ist jedoch anzustreben, ohne Erhöhung des Energieverbrauchs Kathoden mit den gewünschten Eigenschaften herzustellen. Die Joule'sche Wärme, die in einem durch einen elektrischen Strom durchflossenen Körper erzeugt wird, ist zu dessen elektrischem Widerstand und dem Quadrat der Stromstärke proportional. Bei der Längsgraphitierung fließt durch jeweils eine Kathode ein konstanter Strom. In einer Zone mit höherem Widerstand wird daher bei vorgegebener Stromstärke mehr Wärme erzeugt.

Die Erfindung betrifft daher ein Verfahren zur Herstellung von graphitierten Kathodenblöcken, die zur elektrolytischen Gewinnung von Aluminium einsetzbar sind, dadurch gekennzeichnet, daß in einem Längsgraphitierungsverfahren ein carbonisierter Kathodenblock eingesetzt wird, dessen Querschnitt an den Enden des Blocks größer ist als in der Mitte, und daß zumindest ein Teil des graphitierten Materials an den Enden nach der Graphitierung entfernt wird.

Die Erfindung wird durch die Zeichnungen weiter erläutert. Dabei zeigen
- Fig. 1: eine Seitenansicht eines Kathodenblocks, der in der Mitte verjüngt ist, und
- Fig. 2: ein Kathodenblock mit einem stufenförmigen Profil.

In der Fig. 1 ist ein Kathodenblock 4 dargestellt, der im Sinne einer Längsgraphitierung durch einen Gleichstrom elektrisch beheizt wird. Der Strom wird aus der Stromquelle durch die Leitungen 1 zugeführt. Der Einfachheit halber ist lediglich ein einziger Block in der Seitenansicht dargestellt, wobei andere Details weggelassen wurden. Der Kathodenblock 4 hat einen Querschnitt, der zwei mit den Schmalseiten aneinanderliegenden symmetrischen Trapezen entspricht, mit einem zusätzlichen Rechteck an jeder der Grundseiten. Die entsprechende räumliche Ausführungsform kann zwei Pyramidenstümpfen mit quaderförmigen Grundplatten oder bevorzugt zwei mit der kleineren Deckfläche aufeinanderliegenden Kegelstümpfen mit Kreisscheiben-förmigen Grundplatten entsprechen. Die letztere Form ist beispielsweise einfach durch Abdrehen eines zylinderförmigen Rohlings herzustellen.

In der Fig. 2 ist ein Kathodenblock mit einen stufenförmigen Profil dargestellt, wobei der Querschnitt der aufeinanderliegenden Volumenelemente (Kreisscheiben oder Quader) 4¹ bis 4⁶ zur Mitte hin stetig abnimmt. Der zur Erzeugung der Joule'schen Wärme für die Graphitierung benötigte Strom wird über die Leitungen 1 zugeführt.

Bei homogener Materialzusammensetzung der carbonisierten Kathoden ist der elektrische Widerstand umgekehrt proportional zu der Querschnittsfläche der einzelnen Volumenelemente. Durch geeignete Wahl der Anzahl, der Länge und Querschnitte der aufeinanderfolgenden Volumenelemente kann die in diesem Volumenelementen entwickelte Joule'sche Wärme und damit die Temperatur bei der Graphitierung dem gewünschten Verlauf der elektrischen Leitfähigkeit in der Kathode genau angepaßt werden.

Das graphitierte Material an den Enden kann ohne weiteres nach Entnahme der fertigen graphitierten Kathoden aus dem Ofen und Abkühlen durch mechanische Bearbeitung, insbesondere Abfräsen, entfernt werden.

Gemäß der Erfindung ist es möglich, den carbonisierten Kathodenblock stufenweise entsprechend der in Fig. 2 dargestellten Form auszuführen. Dabei besteht der Kathodenblock aus mindestens drei Zonen, wobei die beiden äußeren Zonen bevorzugt denselben Querschnitt aufweisen. Der Verlauf der elektrischen Leitfähigkeit nach der Graphitierung folgt im wesentlichen diesem Profil, mit einem Maximum in der Mitte. Es ist jedoch bevorzugt, daß der Querschnitt des carbonisierten Kathodenblocks von der Mitte zu den Enden des Kathodenblocks hin kontinuierlich zunimmt, und damit die elektrische Leitfähigkeit ebenfalls einen kontinuierlichen Verlauf aufweist.

Besonders bevorzugt ist dabei eine Ausführungsform, bei der der Querschnitt an den Enden des Kathodenblocks um mindestens 10 % größer als der in der Mitte ist.

Die graphitierten Kathodenblöcke lassen sich bei der Herstellung von Aluminium durch elektrolytische Reduktion von Aluminiumoxid in einem Bad von geschmolzenem Kryolith einsetzen und ergeben dabei im Vergleich zu den Kathodenblöcken mit homogener Leitfähigkeit eine verlängerte Lebensdauer.

## Patentansprüche

1. Verfahren zur Herstellung von graphitierten Kathodenblöcken, die zur elektrolytischen Gewinnung von Aluminium einsetzbar sind, **dadurch gekennzeichnet, daß** in einem Längsgraphitierungsverfahren ein carbonisierter Kathodenblock eingesetzt wird, dessen Querschnitt an den Enden des Blocks größer ist als in der Mitte, und daß zumindest ein Teil des graphitierten Materials an den Enden nach der Graphitierung entfernt wird.

2. Verfahren nach Anspruch 1, **dadurch gekennzeichnet, daß** der Querschnitt des carbonisierten Kathodenblocks stufenweise in mindestens je einer Stufe zum Ende des Kathodenblocks hin zunimmt.

3. Verfahren nach Anspruch 1, **dadurch gekennzeichnet, daß** der Querschnitt des carbonisierten Kathodenblocks zu den Enden des Kathodenblocks hin kontinuierlich zunimmt.

4. Verfahren nach Anspruch 1, **dadurch gekennzeichnet, daß** der Querschnitt an den Enden des Kathodenblocks um mindestens 10 % größer als der in der Mitte ist.

5. Verfahren nach Anspruch 1, **dadurch gekennzeichnet, daß** das graphitierte Material an den Enden durch mechanische Bearbeitung entfernt wird.

## Claims

1. Method for producing graphitized cathode blocks applicable for the electrolytic production of aluminum, **characterized in that** in a longitudinal graphitization method, a carbonized cathode block is used, the cross section of which is larger at the ends of the block than in the middle, and at least a part of the graphitized material is removed at the ends after graphitization.

2. Method according to claim 1, **characterized in that** the cross section of the carbonized cathode block increases stepwise in at least one step each towards the end of the cathode block.

3. Method according to claim 1, **characterized in that** the cross section of the carbonized cathode block increases continuously towards the ends of the cathode block.

4. Method according to claim 1, **characterized in that** the cross section at the ends of the cathode block is larger by at least 10% than the cross section in the middle.

5. Method according to claim 1, **characterized in that** the graphitized material at the ends is removed by mechanical treatment.

## Revendications

1. Procédé de production de blocs de cathode graphitisés, qui peuvent être employés pour l'extraction électrolytique d'aluminium, **caractérisé en ce que**, dans le cadre d'un procédé de graphitisation longitudinale, un bloc de cathode carbonisé est employé, dont la section transversale est plus grande aux extrémités du bloc qu'au centre et **en ce que** au moins une partie du matériau graphitisé est retirée aux extrémités après la graphitisation.

2. Procédé selon la revendication 1, **caractérisé en ce que** la section transversale du bloc de cathode carbonisé va en augmentant par paliers dans au moins chacun des paliers jusqu'à l'extrémité du bloc de cathode.

3. Procédé selon la revendication 1, **caractérisé en ce que** la section transversale du bloc de cathode carbonisé va en augmentant continuellement jusqu'aux extrémités du bloc de cathode.

4. Procédé selon la revendication 1, **caractérisé en ce que** la section transversale aux extrémités du bloc de cathode est plus grande d'au moins 10% qu'au centre.

5. Procédé selon la revendication 1, **caractérisé en ce que** le matériau graphitisé est retiré aux extrémités par un traitement mécanique.
